# EUROPÄISCHE PATENTSCHRIFT

(11) **EP 0 089 571 B1**
(45) Veröffentlichungstag und Bekanntmachung des Hinweises auf die Patenterteilung: **04.02.1987**
(21) Anmeldenummer: 83102391.6
(22) Anmeldetag: 11.03.1983
(51) Int. Cl.: B27L 11/02

(54) **Vorrichtung zum Zerkleinern von Schwachholz**
Wood disintegrating device
Désintégrateur du bois

(30) Priorität: 24.03.1982 DE 3210840
(43) Veröffentlichungstag der Anmeldung: 28.09.1983
(73) Patentinhaber: Alois Pöttinger Maschinenfabrik GmbH, A-4710 Grieskirchen (AT)
(72) Erfinder: Silberbauer, Herbert, A-4600 Wels/Thalheim (AT)
(74) Vertreter: Dupal, Helmut, Dipl-Ing.

## Beschreibung

Die Erfindung betrifft eine Vorrichtung zum Zerkleinern von Schwachholz mit einem einen Einzugsschacht und einen Auswurfschacht aufweisenden Gehäuse, in dem ein Rotor gelagert ist, auf dem mit axialem Abstand voneinander zwei kreisförmige Scheiben befestigt sind, von denen die erste wenigstens ein axial über die Scheibenebene vorstehendes Hackmesser trägt, in dessen Nähe in die erste Scheibe eine Öffnung für den Durchtritt des zerkleinerten Holzes in den Raum zwischen den beiden Scheiben eingearbeitet ist, wobei Zwischen den Schieben etwa radial angeordnete Wurflügel befestigt sind, deren radial äußere Enden kammartig mit Zinken versehen sind, zwischen die während des Rotorumlaufs Leisten eines an der zylindrischen Innenseite des Gehäusemantels angebrachten Brechkammes greifen.

Eine derartige Vorrichtung ist in der DE-OS 30 22 260 beschrieben und dargestellt. Dabei sind die dort mit Extraschneiden bezeichneten Brechkämme im unteren Teil des Gehäuses befestigt, in den auch der Einzugschacht mündet. Über die Ausbildung des Einzugschachtes und des Auswurfschachtes ist nichts weiter ausgesagt.

Der Erfindung liegt die Aufgabe zugrunde, eine Vorrichtung der eingangs erläuterten Gattung so auszubilden, daß eine einwandfreie Zerkleinerung des zugeführten Schwachholzes erreicht wird.

Bei der gattungsgemäßen Vorrichtung wird diese Aufgabe durch die Merkmale des Kennzeichens des Aspruch 1 gelöst.

Damit wird erreicht, daß zu große Holzstückchen bei dem Auswerfen nochmals zerkleinert werden.

Mit der Weiterbildung nach Anspruch 2 wird erreicht, daß noch zu große Holzstücke, die nicht durch die Öffnung in der ersten Scheibe in den Raum zwischen den beiden Scheiben durchtreten können, mindestens noch eine zusätzliche Umdrehung des Rotors mitgenommen und dabei durch die Wurfflügel an den Schlagleisten feiner zerkleinert werden. Wenn sie dann klein genug sind, um durch die genannte Öffnung hindurchtreten zu können, werden sie aufgrund der auf sie einwirkenden Zentrifugalkräfte durch die Durchtrittsöffnung des Auswurfschachtes neben der Prallwand herausgeschleudert.

Dabei ist es vorteilhaft, wenn sich die Schlagleisten achsparallel erstrecken und in Drehrichtung des Rotors hinter dem Auswurfschacht an der Gehäuseinnenseite weitere Schlagleisten angebracht sind, die schräg zur Axialrichtung verlaufen derart, daß ihre zur Gehäusemitte weisenden, freien Enden näher an einer durch die Rotorachse verlaufenden und in Drehrichtung vor diesen Enden befindlichen Radialebene liegen als ihre gegenüberliegenden, bis an die benachbarte, dem Hackmesser zugewandte Gehäusewand reichenden Enden.

Die noch nicht ausreichend zerkleinerten Holzstücke werden bei ihrem zusätzlichen Umlauf in Drehrichtung hinter dem Auswurfschacht durch die schrägen Schlagleisten nach ihrer Zerkleinerung durch die achsparallelen Schlagleisten in den Raum zwischen den beiden Scheiben gelenkt, aus dem sie dann nach Beendigung des zusätzlichen Umlaufes durch die Durchtrittsöffnung austreten können.

Es ist vorteilhaft, wenn dabei die Breite des den Schlagleisten gegenüberliegenden Zinkens der Wurfflügel im wesentlichen der Länge der Schlagleisten entspricht. In diesem Bereich ist es nämlich nicht erforderlich, daß mehrere Zinken nebeneinander angeordnet sind.

Es ist nicht auszuschließen, daß durch die Öffnung neben dem Hackmesser in der ersten Scheibe ganze Holzstücke unzerkleinert hindurchtreten, insbesondere dünne Äste od.dgl. in ihrer Längsrichtung. Für diesen Fall ist es günstig, wenn in Drehrichtung des Rotors vor dem Brechkamm und mit Abstand von diesem Schneidmesser im wesentlichen radial zwischen die Zinken der Wurfflügel greifen. Diese Schneidmesser können dabei in denselben Ebenen liegen wie der in Drehrichtung nachfolgende Brechkamm.

Die in der beschriebenen Weise in den Raum zwischen die beiden Scheiben geratenen, unzerkleinerten Holzstücke werden auf diese Weise von den Wurfflügeln mitgenommen und an den Schneidmessern zerkleinert; während des kurzen Drehschrittes, der dem Abstand zwischen diesen Schneidmessern und dem Brechkamm entspricht, werden die zerkleinerten Holzstücke durch Wirbelbewegungen und dgl. bewegt, so daß sie von dem nachfolgenden Brechkamm nochmals zerkleinert werden.

Um einen guten Zugang zu dem Rotor, den Hackmessern und den beschriebenen Elementen der Nachzerkleinerungseinrichtung zu schaffen, beispielsweise bei notwendigen Reparaturarbeiten, ist es günstig, wenn das den Auswurfschacht aufweisende Oberteil des Gehäuses um eine waagrechte Achse abschwenkbar ist.

Für die Beschickung der Vorrichtung zum Zerkleinern von Schwachholz mit dem erfindungsgemäß vorgesehenen Zwei kammersystem ist es besonders vorteilhaft, wenn der Einzugsschacht in zwei aufeinander rechtwinkelig stehenden, die Rotorachse enthaltenden Längsschnittebenen winklig zur Rotationsachse angeordnet ist derart, daß seine Mittelachse um einen spitzen Winkel a entgegen der Drehrichtung des Rotors geneigt ist und zur Scheibe hin um einen spitzen Winkel β abfallend geneigt ist.

Bei dieser Anordnung des Einzugsschachtes ist sichergestellt, daß das zugeführte Holz, im allgemeinen Äste und kleinere Stämme, in der Drehrichtung des Rotors eingegeben wird, so daß es von diesem mitgenommen und ohne weitere Krafteinwirkung von außen in die Schneideinrichtung eingezogen wird. Dadurch wird das zugeführte Holz ohne Aufspleißen zerkleinert. Selbstverständlich ist eine derartige Anordnung auch bei anderen Vorrichtungen vorteilhaft, die z.B. nur eine Kammer haben.

Ein optimales Durchtrennen wird erreicht, wenn der Winkel a etwa 40° und der Winkel β etwa 15° betragen, weil dann der optimale Durchtrennwinkel von 45° erreicht und gleichzeitig die Anlage des zu zerkleinernden Holzes an den Schneiden verbessert wird.

Eine weitere Verbesserung kann noch dadurch erzielt werden, daß der Einzugsschacht im Querschnitt rechteckig ausgebildet ist und derart verdreht am Gehäuse befestigt ist, daß seine in Drehrichtung des Rotors vordere Seitenwand um einen spitzen Winkel y zur Vertikalen geneigt ist.

Der Winkel y liegt vorzugsweise zwischen 5° und 10°.

Bei dieser Ausbildung liegt eine Ecke des Einzugsschachtes tiefer als die übrigen Ecken, so daß das Holz von selbst in diese Ecke hineinläuft und bereits in der richtigen Richtung ausgerichtet vom Rotor erfaßt wird.

Es ist von Vorteil, wenn der Einzugsschacht mit seinen Neigungswinkeln verstellbar am Gehäuse befestigt ist.

Nach einem weiteren Merkmal der Erfindung weist das freie Ende des Einzugsschachtes einen Einfülltrichter auf, der um eine an der Oberseite des Einzugsschachtes angebrachte, im

wesentlichen waagrechte Achse schwenkbar ist. Zum Zuführen ganzer Äste und Stämme wird dabei der Einfülltrichter nach unten geschwenkt, während er nach oben geschwenkt wird, so daß seine Einfüllöffnung nach oben zeigt, wenn bereits grob vorgehacktes Holz eingegeben werden soll.

Bei hochgeschwenktem Einfülltrichter ist der Zwickel zwischen dessen unterem Ende und dem freien Ende des Einzugsschachtes durch ein schwenkbares, im wesentlichen U-förmiges Übergangsstück abgedeckt.

Nach einem weiteren Merkmal der Erfindung sind im Einzugsschacht zwei einander gegenüberliegende Einzugswalzen gelagert, deren Abstand zueinander einstellbar ist und von denen eine antreibbar ist. Bei dieser Ausbildung wird der Einzug des unzerkleinerten Holzes weiter erleichtert, wobei sich die einstellbar gegenüberliegenden Einzugswalzen selbsttätig an die unterschiedlichen Holzstärken anpassen können.

Vorzugsweise ist die im Einzugsschacht tiefer angeordnete Einzugswalze durch ortsfeste Abstreifbleche teilweise abgedeckt.

Die Erfindung ist nachstehend an einem Ausführungsbeispiel erläutert, das in der Zeichnung dargestellt ist.

Es zeigen:
Figur 1 - eine Seitenansicht eines Scheibenhäckslers gemäß der Erfindung,
Figur 2 - eine Draufsicht des in Figur 1 gezeigten Scheibenhäckslers,
Figur 3 - in vergrößertem Maßstab einen Teilquerschnitt durch den Rotor und den Auswurfschacht in der Schnittebene 111-111 der Figur 4,
Figur 4 - eine Draufsicht des in Figur 3 gezeigten Bereiches,
Figur 5 - eine Vorderansicht des Scheibenhäckslers mit Einzugsschacht,
Figur 6 - eine vergrößerte Darstellung eines Teils des Einzugsschachtes mit Einfülltrichter in zwei Stellungen
Figur 7 - eine Teildarstellung des Einzugsschachtes mit Einzugswalzen und
Figur 8 - eine Draufsicht des Einzugsschachtes der Figur 7.

Die in den Figuren dargestellte Vorrichtung zum Zerkleinern von Schwachholz 1 ist ein sogenannter Scheibenhäcksler 2. Dieser besteht im wesentlichen aus einem Rahmen 3 und einem Gehäuse 4 mit einer darin gelagerten Rotorwelle 5. Der Rahmen 3 weist Befestigungselemente 6 für einen hier nicht gezeigten Anbau auf und übernimmt die Lagerung der horizontal ausgerichteten Rotorwelle 5.

Das Gehäuse 4 besteht aus einer dem Rahmen 3 zugewandten Gehäusewand 7, einer gegenüberliegenden Gehäusewand 8 und einem zylindrischen Gehäusemantel 9. Der Gehäusemantel 9 ist so am Rahmen 3 befestigt, daß die Rotorwelle 5 und die Zylinderachse des Gehäuses 4 koaxial sind.

In den unteren Bereich des Gehäuses 4 mündet auf der Seite der Gehäusewand 8 ein Einzugsschacht 10, während ein Auswurfschacht 11 vom oberen Bereich des zylindrischen Gehäusemantels 9 ausgeht. Sowohl der Einzugsschacht 10 als auch der Auswurfschacht 11 haben einen rechteckigen Querschnitt, wobei der Auswurfschacht 11 über die Breite des Gehäuses 4 hinweg von oben in tangentialer Richtung in das Gehäuse 3 einmündet.

In seinem Gehäuse 4 weist der Scheibenhäcksler 2 einen auf der Rotorwelle 5 befestigten Rotor 12 auf, der im wesentlichen aus einer ebenen Führungsfläche 13, einer ersten Scheibe 14 und einer zweiten Scheibe 15 besteht. Die Führungsfläche 13 und die beiden Schieben 14 und 15 sind parallel zueinander angeordnet und kreisförmig ausgebildet. Die beiden Scheiben 14 und 15, die bis in die Nähe der Innenseite des zylindrischen Gehäusemantels 9 reichen, sind mit axialem Abstand voneinander fest auf der Rotorwelle 5 befestigt.

Auch die ebene Führungsfläche 13 ist kreisförmig ausgebildet, jedoch auf der Rotorwelle 5 axial verschiebbar gelagert, so daß ihr Abstand von der benachharten Scheibe 14 eingestellt werden kann.

Auf der der Führungsfläche 13 zugewandten Seite der ersten Scheibe 14 sind um 180 versetzt zwei Hackmesser 16 so befestigt, daß ihre etwa radial verlaufende Schneide 17 axial über die Scheibenebene vorsteht und durch eine Aussparung 18 in der Führungsfläche 13 in den Raum zwischen dieser und der gegenüberliegenden Gehäusewand 8 hineinragt.

Das Hackmesser 16 ist mittels Schrauben 19 an der ersten Scheibe befestigt, welche in dem Bereich vor der Schneide 17 eine Durchtrittsöffnung 20 aufweist. Die Aussparung 18 und die Durchtrittsöffnung 20 stellen somit eine Verbindung zwischen dem Raum 21 zwischen den beiden Scheiben 14 und 15 und dem Raum 22 zwischen der ersten Scheibe 14 und der gegenüberliegenden Gehäusewand 8 her.

Zwischen den beiden Scheiben 14 und 15 sind etwa radial angeordnete Wurfflügel 23 befestigt. Die radial äußeren Enden der Wurfflügel 23 sind kammartig ausgebildet und weisen somit Zinken 24 auf, zwischen die Leisten 25 eingreifen können, die Teil eines Brechkammes 26 sind, der an der Innenseite des zylindrischen Gehäusemantels 9 befestigt ist.

Wie die Figuren 3 und 4 zeigen, weist der Auswurfschacht 11 nur im Bereich 21 zwischen den beiden Scheiben 14 und 15, die sich bis in die Nähe der zylindrischen Innenseite des Gehäusemantels 9 erstrecken, eine Durchtrittsöffnung 27 auf; im Bereich über dem Raum 22, d.h. etwa von der ersten Scheibe 14 bis zur Gehäusewand 8 ist der Auswurfschacht 11 durch eine Prallwand 28 abgedeckt, die als Fortsetzung des zylindrischen Gehäusemantels 9 ausgebildet ist. An der Innenseite der Prallwand 28 sind Schlagleisten 29 befestigt, die sich achsparallel und radial bis nahe an den von den Spitzen der Wurfflügel 23 beschriebenen Kreis erstrecken. In diesem Bereich ist an jedem Wurfflügel 23 nur ein Zinken 24' vorgesehen, dessen Breite somit im wesentlichen der Länge der Schlagleisten 29 entspricht.

In der mit 30 bezeichneten Drehrichtung des Rotors 12 sind hinter dem Auswurfschacht 11 weitere Schlagleisten 31 an der Gehäuseinnenseite befestigt. Diese Schlagleisten 31 verlaufen schräg zur Axialrichtung derart, daß ihre zur Gehäusemitte weisenden, freien Enden 32 näher an einer durch die Rotorachse verlaufenden und in Drehrichtung 30 vor diesen Enden 32 befindlichen Radialebene 33 liegen als ihre gegenüberliegenden Enden, die bis an die benachbarte Gehäusewand 8 reichen.

Wie Figur 4 ferner zeigt, sind die Leisten 25 des Brechkammes 26, die zwischen die Zinken 24 der Wurfflügel 23 greifen, nur im Bereich der Durchtrittsöffnung 27 des Auswurfschachtes 11 vorgesehen. Die freien Enden dieser Leisten 25 weisen radial nach innen gerichtete Zacken 34 auf.

In der Drehrichtung 30 vor dem Brechkamm 26 und mit Abstand von diesem greifen Schneidmesser 35 im wesentlichen radial zwischen die Zinken 24 der Wurfflügel 23. Die Schneidmesser 35 liegen dabei in denselben Ebenen wie die in Drehrichtung folgenden Leisten 25. Sie sind mittels Schrauben 36 an einem Halter 37 befestigt, der an der Außenseite des Gehäusemantels 9 angebracht ist, durch nicht dargestelle Schlitze im Gehäusemantel 9 greifen sie in das Gehäuseinnere ein.

Wie aus Figur 3 ferner hervorgeht, ist das Oberteil des Gehäuses 4, das den Auswurfschacht 11 aufweist, vom Unterteil getrennt (Trennebene 38). Im Bereich des Gehäuseoberteiles ist an beiden Gehäusewänden 7 und 8 eine Schwenklasche 39 angebracht, die in einer am Gehäuseunterteil angeordneten Schwenkachse 40 gelagert sind. Um diese waagrechte Schwenkachse 40 kann das Oberteil des Gehäuses 4 vom Unterteil abgeschwenkt werden.

Beim Betrieb des Scheibenhäckslers 2 wird das zu zerkleinernde Schwachholz 1 dem Rotor 12 durch den Einzugsschacht 10 zugeführt. Dabei stößt das in Vorschubrichtung vordere Ende des Holzes gegen die Führungsfläche 13 und wird durch die axial aus der Aussparung 18 hervorstehende Schneide 17 abgetrennt. Die dabei entstehenden Späne 41 treten durch die in Drehrichtung 30 vor der Schneide 17 liegende Durchtrittsöffnung 20 in der ersten Scheibe 14 in den Raum 21 zwischen den beiden Scheiben 14 und 15. Die Zentrifugalkraft des Rotors 12 schleudert die Späne 41 radial nach außen, wobei sie durch die Wurfflügel 23 in Drehrichtung 30 mitgenommen werden. Im Bereich der Durchtrittsöffnung 27 des Auswurfschachtes 11 können die geschnittenen Späne ins Freie gelangen. Zweckmäßigerweise ist dabei am Auswurfschacht 11 ein Blasrohr angeflanscht, das die Späne 41 in einen Ladewagen leitet.

Größere Holzteile, die zunächst nicht von den Hackmessern 16 abgetrennt werden, können nicht durch die Durchtrittsöffnung 20 in der ersten Scheibe 14 in den Raum 21 gelangen und werden von den Wurfflügeln 23 in Drehrichtung 30 innerhalb des Raumes 22 mitgenommen. Kurz vor dem Auswurfschacht 11 werden diese Stücke an den Schneidmessern 35 zerkleinert. Während des kurzen Drehschrittes zwischen den Schneidmessern 35 und den nachfolgenden Leisten 25 des Brechkammes 26 bewegen sich die nunmehr zerkleinerten Stücke auch in axialer Richtung, so daß sie an den Leisten 25 des Brechkammes 26 nochmals zerkleinert werden.

Da im Bereich des Raumes 22 der Auswurfschacht 11 durch die Prallwand 28 abgedeckt ist, werden diese nunmehr zu Spänen zerkleinerten Stücke durch die breiten Zinken 24' der Wurfflügel 23 nochmals eine Umdrehung mitgenommen, während der sie an den schräg zur Gehäusemitte geneigten Schlagleisten 31 in den Raum 21 gedrängt werden. Nach dieser weiteren Umdrehung befinden sich die nachzerkleinerten Späne dann im Bereich der Durchtrittsöffnung 27 des Auswurfschachtes 11, so daß sie nach außen gelangen können.

Da auch im Bereich der Durchtrittsöffnung 27 Leisten 25 des Brechkammes 26 vorgesehen sind, erfolgt hier nochmals eine Nachzerkleinerung.

Wie die Figuren 1, und 5 zeigen, ist der Einzugsschacht 10 in zwei rechtwinkelig aufeinander stehenden Längsschnittebenen 42 und 43, die die Rotorachse enthalten, winklig zu dieser angeordnet. Die Neigung ist dabei so, daß die Mittelachse des im Querschnitt rechteckigen Einzugsschachtes 10 um einen spitzen Winkel a entgegen der Drehrichtung 30 geneigt ist und zur Gehäusewand 8 - und damit zur Führungsfläche 13 und der die Hackmesser 16 tragenden Scheibe 14 - um einen spitzen Winkel β abfallend geneigt ist (in Fig. 1 ist die Projektion β' von β gezeigt). Die optimalen Werte sind für a etwa 40° und für β etwa 15°.

Durch diese schiefe Anordnung des Einzugsschachtes 10 wird gewährleistet, daß das zugeführte Schwachholz 1 dem Rotor 12 bereits in seiner Drehrichtung zugeführt wird, so daß er das Holz 1 ohne Einwirkung äußerer Kräfte einzieht.

Dazu trägt auch die in Figur 5 erkennbare, verdrehte Befestigung des Einzugsschachtes 10 am Gehäuse 4 bei; die in Drehrichtung 30 des Rotors 12 vordere Seitenwand 44 des Einzugsschachtes 10 ist zur Vertikalen (Längsschnittebene 42) um einen spitzen Winkel y geneigt.

Damit wird sichergestellt, daß das zugeführte Schwachholz 1 im Einzugsschacht 10 von selbst auf dem schrägen Boden 45 des Einzugsschachtes 10 in dessen unterste Ecke 46 rutscht und damit optimal von den Hackmessern 16 erfaßt werden kann. Der Winkel liegt vorzugsweise zwischen 5° und 10°.

Wie bereits erwähnt, kann der Einzugsschacht 10 mit seinen Neigungswinkeln verstellbar am Gehäuse 4 befestigt sein. Die Ausbildung und Anordnung der Verstelleinrichtung kann dabei nach Belieben gewählt werden.

Figur 6 zeigt, daß am freien Ende des Einzugsschachtes 10 ein Einfülltrichter 47 angebracht sein kann, der um eine an der Oberseite des Einzugsschachtes 10 angebrachte, waagrechte Achse 48 schwenkbar ist. In seiner in Figur 6 mit starken Konturen dargestellten, abgeschwenkten Lage dient der Einfülltrichter 47 zum Zuführen von Stammholz 1', während er in seiner hochgeschwenkten Stellung (47') zum Zuführen von bereits vorgehacktem Holz 1" dient. Um den Einfülltrichter 47 in seinen verschiedenen Neigungen feststellen zu können, ist am Einzugsschacht 10 eine Lochscheibe 49 befestigt. Mittels eines nicht gezeigten Umsteckbolzens, dessen freies Ende in eine Bohrung im Einfülltrichter 47 eingreift, kann dieser in seiner waagrechten, senkrechten oder einer Mittellage festgestellt werden.

Um in der hochgeschwenkten Lage 47' des Einfülltrichters den freien Zwickel zwischen dessen unterem Ende und dem freien Ende des Einzugsschachtes 10 abzudecken, ist am freien Ende des Einzugsschachtes 10 ein Übergangsstück 50 mittels einer Schwenkachse 51 gelagert. Dieses Übergangsstück 50 hat in Richtung des in Figur 6 eingezeichneten Pfeiles gesehen eine U-Form, die in ihrer Breite der Breite des Einzugsschachtes 10 und des Einfülltrichters 47 entspricht. Im hochgeschwenkten Zustand des Einfülltrichters 47' wird das Übergangsstück 50 mitgeschwenkt und an diesem verriegelt. Das Schwenken des Übergangsstückes 50 kann manuell erfolgen, es kann jedoch auch am Einfülltrichter47 eine Mitnahmeeinrichtung vorgesehen sein.

Die Figuren 7 und 8 zeigen schließlich, daß im Endbereich des Einzugsschachtes 10 zwei einander gegenüberliegende Einzugswalzen 52 und 53 stehend bezüglich des Bodens 45 des Einzugschachtes 10 gelagert sind. Die Einzugswalze 52 ist dabei von einem hydraulischen Motor 54 angetrieben, während die gegenüberliegende Einzugswalze 53 auf einem Kreisbogen 55 verschwenkbar ist, so daß der Abstand zwischen den beiden Einzugswalzen variabel ist. Zweckmäßigerweise ist dabei die Einzugswalze 53 von der Einzugswalze 52 weg gegen eine Feder schwenkbar, so daß sich der Abstand zwischen den beiden Einzugswalzen selbsttätig an die Stärke des zugeführten Schwachholzes anpaßt.

Da die beiden Einzugswalzen 52 und 53 mit ihren Drehachsen parallel zu der Seitenwand 44 und der gegenüberliegenden Seitenwand des Einzugsschachtes 10 gelagert sind, machen sie auch im Fall einer Verstellbewegung relativ zum Gehäuse 4 diese Verstellbewegung mit.

Wie Figur 8 zeigt, ist die Einzugswalze 52 durch zwei feste Abstreifbleche 56 größtenteils abgedeckt, um zu verhindern, daß sich Fremdkörper zwischen der Einzugswalze und den Wänden des Einzugsschachtes 10 festsetzen.

Im dargestellten Ausführungsbeispiel ist der Einzugsschacht 10 im unteren Bereich des Gehäuses 4 eines Scheibenhäckslers 2 vorgesehen. Die Neigungsverhältnisse des Einzugsschachtes 10 gegenüber dem Gehäuse 4 sind entsprechend, wenn dieser im oberen Bereich in das Gehäuse 4 mündet. Bei Einsatz eines Trommelhäckslers müssen die Neigungswinkel des Einzugsschachtes 10 so variiert werden, daß die Zuführung des Schwachholzes zu den Hackmessern an der Umfangseite des Rotors so erfolgt, daß dieser das Holz im wesentlichen in Fortsetzung seiner Zuführvorrichtung mitzieht.

## Patentansprüche

1. Vorrichtung zum Zerkleinern von Schwachholz (1) mit einem einen Einzugsschacht (10) und einen Auswurfschacht (11) aufweisenden Gehäuse (4), in dem ein Rotor gelagert ist, auf dem mit axialem Abstand voneinander zwei kreisförmige Scheiben (14, 15) befestigt sind, von denen die erste wenigstens ein axial über die Schieben ebene (13) vorstehendes Hackmesser (16) trägt, in dessen Nähe in die erste Scheibe (14) eine Öffnung (20) für den Durchtritt des zerkleinerten Holzes in den Raum zwischen die beiden Scheiben eingearbeitet ist, wobei zwischen den Schieben etwa radial angeordnete Wurfflügel (23) befestig sind, deren radial äußere Enden kammartig mit Zinken (24) versehen sind, zwischen die während des Rotorumlaufs Leisten (25) eines an der zylindrischen Innenseite des Gehäusemantels angebrachten Brechkammes (26) greifen, dadurch gekennzeichnet, daß der Auswurfschacht (11) nur im Bereich (21) zwischen den beiden bis in die Nähe der zylindrischen Innenseite des Gehäusemantels (9) reichenden Scheiben (14,15) eine Durchtrittsöffnung (27) für das zerkleinerte Holz (41) aufweist, während er im Bereich axial vor der ersten Scheibe (14) durch eine Prallwand (28) abgedeckt ist, die als Fortsetzung des zylindrischen Gehäusemantels (9) ausgebildet ist und daß die zwischen die Zinken (24) der Wurfflügel (23) greifenden Leisten (25) des Brechkammes (26) nur im Bereich der Durchdtrittsöffnung (27) des Auswurfschachtes (11) vorgesehen sind und daß die freien Enden der Leisten (25) des Brechkammes (26) Zacken (34) aufweisen.

2. Vorrichtung nach Anspruch 1, dadurch gekennzeichnet, daß die Prallwand (28) an ihrer Innenseite Schlagleisten (29) aufweist, die sich radial bis nahe an den von den Spitzen der Wurfflügel (23) beschriebenen Kreis erstrecken.

3. Vorrichtung nach Anspruch 2, dadurch gekennzeichnet, daß sich die Schlagleisten (29) achsparallel erstrecken und daß in Drehrichtung (30) des Rotors (12) hinter dem Auswurfschacht (11) an der Gehäuseinnenseite weitere Schlagleisten (31) angebracht sind, die schräg zur Axialrichtung verlaufen, derart, daß ihre zur Gehäusemitte weisenden, freien Enden (32) näher an einer durch die Rotorachse und in Drehrichtung (30) vor diesen Enden (32) befindlichen Radialebene (33) liegen als ihre gegenüberliegenden, bis an die benachbarte, dem Hackmesser (16) zugewandte Gehäusewand (8) reichenden Enden.

4. Vorrichtung nach Anspruch 1 oder 2, dadurch gekennzeichnet daß die Breite des den Schlagleisten (29) gegenüberliegenden Zinkens (24') der Wurfflügel (23) im wesentlichen der Länge der Schlagleisten (29) entspricht.

5. Vorrichtung nach einem der Ansprüche 1 bis 4, dadurch gekennzeichnet, daß in Drehrichtung (30) des Rotors (12) vor dem Brechkamm (26) und mit Abstand von diesem Schneidmesser (35) im wesentlichen radial zwischen die Zinken (24) der Wurfflügel (23) greifen.

6. Vorrichtung nach Anspruch 5, dadurch gekennzeichnet, daß die Schneidmesser (35) in denselben Ebenen liegen wie die in Drehrichtung folgenden Leisten (25).

7. Vorrichtung nach einem der vorhergehenden Ansprüche, dadurch gekennzeichnet, daß das den Auswurfschacht (11) aufweisende Oberteil des Gehäuses (4) um eine waagrechte Achse (40) abschwenkbar ist.

8. Vorrichtung nach Anspruch 1, dadurch gekennzeichnet, daß der Einzugsschacht (10) in zwei aufeinander rechtwinkelig stehenden, die Rotorachse enthaltenden Längsschnittebenen (42.43) winklig zur Rotationsebene angeordnet ist derart, daß seine Mittelachse um einen spitzen Winkel (a) entgegen der Drehrichtung (30) des Rotors (12) geneigt ist und zur Scheibe (14) hin um einen spitzen Winkel (ß) abfallend geneigt ist.

9. Vorrichtung nach Anspruch 8, dadurch gekennzeichnet, daß der Einzugsschacht (10) im Querschnitt rechteckig ausgebildet ist und derart verdreht am Gehäuse befestigt ist, daß seine in Drehrichtung (30) des Rotors (12) vordere Seitenwand (44) um einen spitzen Winkel (y) zur Vertikalen (42) geneigt ist.

10. Vorrichtung nach Anspruch 8 oder 9, dadurch gekennzeichnet, daß der Winkel (a) etwa 40° und der Winkel (ß) etwa 15° betragen.

11. Vorrichtung nach Anspruch 9 oder 10, dadurch gekennzeichnet, daß der Winkel (y) etwa 5° bis 10° beträgt.

12. Vorrichtung nach einem der Ansprüche 8 bis 11, dadurch gekennzeichnet, daß der Einzugsschacht (10) mit seinen Neigungswinkeln verstellbar am Gehäuse (4) befestigt ist.

13. Vorrichtung nach einem der Ansprüche 8 bis 12, dadurch gekennzeichnet, daß das freie Ende des Einzugsschachtes (10) einen Einfülltrichter (47) aufweist, der um eine an der Oberseite des Einzugsschachtes (10) angebrachte, im wesentlichen waagrechte Achse (48) schwenkbar ist.

14. Vorrichtung nach Anspruch 13, dadurch gekennzeichnet, daß bei hochgeschwenktem Einfülltrichter (47') der Zwickel zwischen dessen unterem Ende und dem freien Ende des Einzugsschachtes (10) durch ein schwenkbares, im wesentlichen U-förmiges Übergangsstück (50) abgedeckt ist.

15. Vorrichtung nach einem der Ansprüche 8 bis 14, dadurch gekennzeichnet, daß im Einzugsschacht (10) zwei einander gegenüberliegende Einzugswalzen (52, 53) bezuglich seines Bodens (45) stehend gelagert sind, deren Abstand zueinander einstellbar ist und von denen eine (52) antreibbar ist.

16. Vorrichtung nach Anspruch 15, dadurch gekennzeichnet, daß die im Einzugsschacht (10) tiefer angeordnete Einzugswalze (52) durch ortsfeste Abstreifbleche (56) teilweise abgedeckt ist.

## Claims

1. A device for breaking up small-sized wood (1) with a housing (4) comprising an intake shaft (10) and a discharge shaft (11) and in which a rotor is arranged on which two circular disks (14, 15) are fastened at an axial distance from each other, the first of which carries at least one chopping knife (16) projecting axially over the disk plane (13) and in the vicinity of which the first disk (14) has made in it an opening (20) for the passage of the broken-up wood into the space between the two disks, approximately radially arranged throwing blades (23) being fastened between the disks, the radially euter ends of these throwing blades (23) being provided in the manner of a comb with teeth (24) between which ridges (25) of a breaking comb (26) attached to the cylindrical inner side of the housing casing engage during rotation of the rotor, characterized in that the discharge shaft (11) only comprises an opening (27) for the broken-up wood (41) in the region (21) between the two disks (14, 15) reaching to near the cylindrical inner side of the housing casing (9), while in the area axially in front of the first disk (14) it is covered by a baffle which is constructed as a continuation of the cylindrical housing casing (9), in that the ridges (25) on the breaking comb (26) engaging between the teeth (24) of the throwing blades (23) are only provided in the area of the opening (27) of the discharge shaft (11), and in that the free ends of the ridges (25) en the breaking comb (26) comprise serrations (34).

2. A device according te claim 1, characterized in that the baffle (28) comprises baffle plates (29) on its inner side, which baffle plates (29) extend radially te near the circle described by the tips of the throwing blades (23).

3. A device according to claim 2, characterized in that the baffle plates (29) extend axially parallel and in that further baffle plates (31) are attached to the housing inner side behind the discharge shaft (11) in the rotational direction (30) of the rotor (12), which further baffle plates (31) extend at an angle to the axial direction in such a way that their free ends (32) pointing towards the housing centre are positioned nearer a radial plane (33) passing through the rotor axis and located in front ef these ends (32) in the rotational direction (30) than their opposite ends reaching to the adjacent housing wall (8) facing the chopping knife (16).

4. A device accerding te claim 1 or claim 2, characterized in that the width of the teeth (24') on the throwing blades (23) and facing the baffle plates (29) corresponds substantially to the length of the baffle plates (29).

5. A device according to any one of claims 1 to 4, characterized in that in front of the breaking comb (26) in the rotational direction (30) of the rotor (12) and at a distance from said breaking comb cutting knives (35) engage substantially radially between the teeth (24) on the throwing blades (23).

6. A device according te claim 5, characterized in that the cutting knives (35) are situated in the same planes as the ridges (25) following on in the retational direction.

7. A device according to any one of the preceding claims, characterized in that the upper part of the housing (4), which upper part comprises the discharge shaft (11), is swivellable around a horizontal shaft (40).

8. A device according to claim 1, characterized in that the intake shaft (10) is so arranged at an angle to the plane of rotation in two longitudinal sectional planes (42, 43) standing on top of each other at right angles and containing the rotor axis that its central axis is inclined at an acute angle (a) relative to the direction of rotation (30) of the rotor (12) and slopes at an acute angle (ß) to the disk (14).

9. A device according to claim 8, characterized in that the intake shaft (10) is constructed with a rectangular cross section and is attached to the housing in such a twisted manner that its front side wall (44), in the direction of rotation (30) of the rotor (12), is inclined at an acute angle (y) to the vertical (42).

10. A device according to claim 8 or claim 9, characterized in that the angle (a) is approximately 40 and the angle (ß) is approximately 15°.

11. A device according to claim 9 or claim 10 characterized in that the angle (y) amounts to between 5° and 10°.

12. A device according to any one of claims 8 to 11, characterized in that the intake shaft (10) is fastened to the housing (4) with adjustable angles of inclination.

13. A device according to any one of claims 8 to 12, characterized in that the free end of the intake shaft (10) comprises a charging hopper (47) which is swivellable around a substantially horizontal shaft (48) attached to the top of the intake shaft (10).

14. A device according to claim 13, characterized in that when the charging hopper (47') is raised the gap between its lower end and the free end of the intake shaft (10) is covered by a swivellable, substantially U-shaped transition piece (50).

15. A device according to any one of claims 8 to 14, characterized in that two intake rollers (52, 53) are arranged opposite each other in the intake shaft (10) standing in relation to the shaft's floor (45) and at an adjustable distance from each other, one of them (52) being drivable.

16. A device according to claim 15, characterized in that the intake roller (52) arranged deeper in the intake shaft (10) is partially covered by stationary stripper plates (56).

## Revendications

1. Dispositif pour broyer du bois tendre (1), muni d'un boîtier (4) présentant un couloir d'enfournement (10) et un couloir d'éjection (11) et dans lequel est monté un rotor sur lequel sont fixés, à distance axiale l'un de l'autre, deux disques circulaires (14,15) dont le premier porte au moins une lame hacheuse (16) dépassant axialement au-delà du plan (13) des disques et à proximité de laquelle le premier disque (14) présente une ouverture (20) pour le passage traversant du bois broyé dans l'espace entre les deux disques, des ailettes projeteuses (23) disposées sensiblement radialement étant fixées entre les disques, ailettes dont les extrémités radialement externes sont pourvues, à la manière d'un peigne, de dents (24) entre lesquelles, au cours de la rotation du rotor, s'engagent des barrettes (25) d'un peigne broyeur (26) installé à la face interne cylindrique de l'enveloppe du boîtier, caractérisé par le fait que le couloir d'éjection (11) présente, seulement dans la région (21) située entre les deux disques (14,15) s'étendant jusqu'à proximité de la face interne cylindrique de l'enveloppe (9) du boîtier, un orifice (27) de passage traversant pour le bois broyé (41), tandis que, dans la région située axialement devant le premier disque (14), il est recouvert par une paroi de chicane réalisée en tant que prolongement de l'enveloppe cylindrique (9) du boîtier; par le fait que les barrettes (25) du peigne broyeur (26) qui s'engagent entre les dents (24) des ailettes projeteuses (23) sont prévues seulement au voisinage de l'orifice de passage traversant (27) du couloir d'éjection (11); et par le fait que les extrémités libres des barrettes (25) du peigne broyeur (26) comportent des dents de scie (34).

2. Dispositif selon la revendication 1, caractérisé par le fait que la paroi de chicane (28) présente, à sa face interne, des battoirs (29) s'étendant radialement jusqu'à proximité de la circonférence décrite par les pointes des ailettes projeteuses (23).

3. Dispositif selon la revendication 2, caractérisé par le fait que les battoirs (29) s'étendent parallèlement à l'axe; et par le fait que d'autres battoirs (31), implantés à la face interne du boîtier derrière le couloir d'éjection (11) dans la direction de rotation (30) du rotor (12), s'étendent à l'oblique par rapport au sens axial, de telle sorte que leurs extrémités libres (32) dirigées vers le centre du boîtier soient plus rapprochées d'un plan radial (33), passant par l'axe du rotor avant ces extrémités (32) dans la direction de rotation (30), que leurs extrémités opposées s'étendant jusqu'à la paroi voisine (8) du boîtier, tournée vers la lame hacheuse (16).

4. Dispositif selon la revendication 1 ou 2, caractérisé par le fait que la largeur de la dent (24') des ailettes projeteuses (23) opposée aux battoirs (29) correspond, pour l'essentiel, à la longueur de ces battoirs (29).

5. Dispositif selon l'une des revendications 1 à 4, caractérisé par le fait que des lames de coupe (35) s'engagent sensiblement dans le sens radial entre les dents (24) des ailettes projeteuses (23), à distance du peigne broyeur (26) et avant ce dernier dans la direction de rotation (30) du rotor (12).

6. Dispositif selon la revendication 5, caractérisé par le fait que les lames de coupe (35) se trouvent dans les mêmes plans que les barrettes (25) successives dans la direction de rotation.

7. Dispositif selon l'une des revendications précédentes, caractérisé par le fait que la partie supérieure du boîtier (4), présentant le couloir d'éjection (11), peut accomplir des pivotements autour d'un axe horizontal (40).

8. Dispositif selon la revendication 1, caractérisé par le fait que le couloir d'enfournement (10) est agencé en décrivant un angle par rapport au plan de rotation, selon deux plans de coupe longitudinale (42,43) qui sont mutuellement perpendiculaires et renferment l'axe du rotor, de telle sorte que son axe médian soit incliné d'un angle aigu (a) à l'opposé de la direction de rotation (30) du rotor (12), et accuse une pente descendante d'un angle aigu (ß) en direction du disque (14).

9. Dispositif selon la revendication 8, caractérisé par le fait que le couloir d'enfournement (10) est réalisé de section rectangulaire, et est fixé au boîtier avec un décalage tel que sa paroi latérale (44), antérieure dans la direction de rotation (30) du rotor (12), soit inclinée d'un angle aigu (y) par rapport à la verticale (42).

10. Dispositif selon la revendication 8 ou 9, caractérisé par le fait que l'angle (a) et l'angle (ß) mesurent environ 40° et environ 15°.

11. Dispositif selon la revendication 9 ou 10, caractérisé par le fait que l'angle (y) mesure environ de 5° à 10°.

12. Dispositif selon l'une des revendications 8 à 11, caractérisé par le fait que le couloir d'enfournement (10) est fixé au boîtier (4) avec faculté de réglage de ses angles d'inclinaison.

13. Dispositif selon l'une des revendications 8 à 12, caractérisé par le fait que l'extrémité libre du couloir d'enfournement (10) présente un entonnoir de déversement (47) pouvant pivoter autour d'un axe sensiblement horizontal (48) installé à la face supérieure du couloir d'enfournement (10).

14. Dispositif selon la revendication 13, caractérisé par le fait que, lorsque l'entonnoir de déversement (47') est relevé par pivotement, le coin situé entre son extrémité inférieure et l'extrémité libre du couloir d'enfournement (10) est coiffé par une pièce pivotante de transition (50), sensiblement configurée en U.

15. Dispositif selon l'une des revendications 8 à 14, caractérisé par le fait que deux cylindres d'enfournement (52, 53) mutuellement opposés sont montés dans le couloir d'enfournement (10), verticalement par rapport à son fond (45), cylindres dont l'espacement mutuel peut être régle, et dont l'un (52) peut être entraîné.

16. Dispositif selon la revendication 15, caractérisé par le fait que le cylindre d'enfournement (52) occupant une position plus profonde dans le couloir d'enfournement (10) est partiellement recouvert par des tôles fixes de raclement (56).
